# FASCICULE DE BREVET EUROPEEN

(11) **EP 4 219 326 B1**
(45) Date de publication et mention de la délivrance du brevet: **13.11.2024**
(21) Numéro de dépôt: 23153744.0
(22) Date de dépôt: 27.01.2023
(51) Int. Cl.: B65D 5/06, B65B 17/02, B65D 5/74, B65D 71/40

(54) **PROCÉDÉ DE CONDITIONNEMENT D'EMBALLAGES CYLINDRIQUES ET ENSEMBLE D'EMBALLAGES CONDITIONNÉS SELON LEDIT PROCÉDÉ**
VERFAHREN ZUM VERPACKEN VON ZYLINDRISCHEN VERPACKUNGEN UND NACH DIESEM VERFAHREN VERPACKTER VERPACKUNGSSATZ
METHOD FOR PACKAGING CYLINDRICAL PACKAGES AND PACKAGE ASSEMBLY PACKAGED ACCORDING TO SAID METHOD

(30) Priorité: 28.01.2022 FR 2200760
(43) Date de publication de la demande: 02.08.2023
(73) Titulaire: Smurfit Kappa France, 94160 St Mande (FR)
(72) Inventeur: PETITJEAN, Jérôme, 71350 PALLEAU (FR); L HERRON, Anne-Sophie, 21560 Arc Sur Tille (FR)
(74) Mandataire: Fédit-Loriot

(56) Documents cités:
- US-A- 2 819 793
- US-A- 3 221 876
- US-A- 4 441 611
- US-B1- 6 341 692

## Description

La présente invention se rapporte à un procédé de conditionnement d'emballages cylindriques à base rectangulaire et à un ensemble d'emballages conditionnés conformément audit procédé.

Un domaine d'application envisagé est notamment, mais non exclusivement, celui du conditionnement des emballages alimentaires communément dénommés : « briques ».

Des procédés de conditionnement d'emballages cylindriques à base rectangulaire connus, par exemple pour conditionner les briques de lait ou de jus de fruits, font usuellement appel à des films plastiques.

Les emballages cylindriques à base rectangulaire, sensiblement carrée par exemple, présentent un fond plat, deux premières et deux secondes faces respectivement opposées les unes des autres et une extrémité supérieure. L'extrémité supérieure comprend deux premiers pans inclinés l'un vers l'autre s'étendant respectivement dans le prolongement des deux premières faces opposées, et ils sont réunis par leur bordure supérieure. Les deux bordures supérieures sont en effet soudées ensemble.

De plus, l'extrémité supérieure comprend un organe de bouchage usuellement dévissable, et s'étendant en saillie de l'un desdits pans.

Pour certaines denrées alimentaires, par exemple le lait, les emballages sont conditionnés par six. Ainsi, on réunit deux rangées de trois emballages, face contre face, et on les ceint d'un film plastique pour former un seul pack.

En outre, un ruban plastique est collé de manière lâche en travers du pack pour former une anse, laquelle permet de le suspendre et de le transporter aisément.

Un tel conditionnement fait appel à des matériaux synthétiques à forte empreinte carbone et dont les coûts augmentent progressivement.

Aussi, un problème qui se pose et que vise à résoudre la présente invention est de fournir un procédé de conditionnement d'emballages, à plus faible empreinte carbone et qui soit plus économique.

Dans ce but, et selon un premier objet, il est proposé un procédé de conditionnement d'emballage cylindrique à base rectangulaire, comprenant les étapes suivantes : on fournit 2N emballages, N étant supérieur à 1, chacun des emballages présentant une extrémité supérieure et, deux premières et deux secondes faces respectivement opposées les unes des autres, ladite extrémité supérieure comprenant deux pans inclinés l'un vers l'autre s'étendant respectivement dans le prolongement desdites deux premières faces opposées, et un organe de bouchage s'étendant en saillie de l'un desdits pans ; on réunit ensemble deux rangées de N emballages, seconde face contre seconde face et première face contre première face respectivement de façon que les organes de bouchage des N emballages de l'une desdites rangées viennent respectivement s'étendre en regard des organes de bouchage des N emballages de l'autre desdites rangées ; on fournit deux feuilles en carton adossées l'une à l'autre et présentant deux volets pliés à l'opposé l'un de l'autre respectivement selon deux lignes de pliage contiguës parallèles, chacun desdits volets présentant N portions de bord libre espacées les unes des autres suivant leur ligne de pliage ; on porte lesdites deux feuilles de carton entre lesdites deux rangées en appliquant lesdits deux volets respectivement contre les pans des emballages des deux rangés, tandis que les 2N portions de bord libre viennent respectivement s'appliquer tangentiellement contre les 2N organes de bouchage ; et, on fournit une jupe en carton pour venir coiffer lesdites deux rangées réunies de manière à maintenir lesdits 2N emballages ensemble, tandis que lesdites deux feuilles de carton adossées s'étendent à travers ladite jupe pour pouvoir former une poignée.

US 2 819 793 A divulgue un procédé de conditionnement d'emballage cylindrique à base rectangulaire comprenant les étapes suivantes :
- on fournit deux emballages, chacun des emballages présentant une extrémité supérieure et, deux premières et deux secondes faces respectivement opposées les unes des autres, ladite extrémité supérieure comprenant deux pans inclinés l'un vers l'autre s'étendant respectivement dans le prolongement desdites deux premières faces opposées ;
- on réunit ensemble les deux emballages, seconde face contre seconde face et première face contre première face respectivement ;
- on fournit deux feuilles en carton adossées l'une à l'autre et présentant deux volets pliés à l'opposé l'un de l'autre respectivement selon deux lignes de pliage contiguës parallèles, chacun desdits volets présentant portions de bord libre espacées les unes des autres suivant leur ligne de pliage ;

- on porte lesdites deux feuilles de carton entre lesdites deux rangées en appliquant lesdits deux volets respectivement contre les pans des emballages ; et,
- on fournit une jupe en carton pour venir coiffer lesdites deux emballages réunies de manière à les maintenir ensemble, tandis que lesdites deux feuilles de carton adossées s'étendent à travers ladite jupe pour pouvoir former une poignée.

Ainsi, une caractéristique de l'invention réside dans la mise en oeuvre d'un matériau carton pour conditionner les emballages du type précité. Ce matériau est réalisé avec des fibres de cellulose issues des végétaux. Il fait par conséquent appel à des ressources inépuisables et son empreinte carbone est moindre que celle des matériaux synthétiques usuels, tel le plastique.

On comprend que les deux volets forment respectivement un angle inférieur à 90° avec les feuilles en carton adossées, tandis que les portions de bord libre des volets viennent s'appliquer respectivement contre les organes de bouchage. Aussi, grâce à la jupe en carton, les emballages sont maintenus ensemble les uns contre les autres et lorsque l'ensemble est suspendu par les deux feuilles de carton adossées, les organes de bouchage viennent en appui contre les bords libres des volets. De la sorte, les emballages sont maintenus en suspension tous ensemble.

Autrement dit, il est tiré parti des organes de bouchage en saillie du pan incliné de l'extrémité supérieure de l'emballage pour venir porter les portions de bord libre des volets précisément sous les organes de bouchage.

Selon un mode de réalisation de l'invention particulièrement avantageux, chacun desdits volets présentent N orifices espacées les uns des autres le long de leur ligne de pliage, pour former lesdites portions de bord libre. Autrement dit, les organes de bouchage viennent s'étendre à travers les orifices, tandis que les volets sont en applique contre les pans inclinés. De la sorte, la portion de bord interne des orifices située au voisinage de la ligne de pliage constitue la portion de bord libre, comme on l'expliquera plus en détail dans la suite de la description.

Préférentiellement, on découpe un premier flan sensiblement rectangulaire présentant deux bordures opposées, et on plie ledit premier flan en deux selon une ligne de pliage médiane équidistante desdites bordures, tandis qu'on plie lesdites bordures à l'opposé l'une de l'autre, pour fournir lesdites deux feuilles en carton. Lesdites bordures opposées pliées forment ainsi les volets des feuilles en carton.

Le premier flan est découpé avantageusement dans une plaque de carton ondulé.

Ainsi, le premier flan, d'une seule pièce, est plié en W pour former les deux feuilles de carton et ce, avant d'être inséré entre lesdites deux rangées.

Avantageusement, lesdites deux bordures opposées comportent chacune une rangée de N évidements. Ainsi, les N évidements de chacun des deux volets forment les N orifices.

Préférentiellement, lesdits évidements sont circulaires et d'un diamètre sensiblement supérieur au diamètre desdits organes de bouchage. De la sorte, les portions de bord libre présentent une forme circulaire qui épouse la forme circulaire de la paroi des organes de bouchage. On obtient de la sorte un meilleur appui des organes de bouchage contre les portions de bord libre. Aussi, les organes de bouchage sont bloqués en translation à l'intérieur des évidements circulaires des volets. On obtient de la sorte une meilleure rigidité de l'ensemble comme on l'expliquera ci-après.

De surcroît, lesdits évidements sont avantageusement espacés les uns des autres d'une distance sensiblement égale à la distance s'étendant entre deux secondes faces d'un emballage. De la sorte, les emballages sont parfaitement ajustés, première face contre première face d'une part et seconde face contre seconde face d'autre part, tandis que les volets viennent s'appliquer à plat contre les pans inclinés des emballages et que les 2N organes de bouchage s'étendent à travers les 2N évidements. De la sorte, l'ensemble ou le pack alors formé par les 2N emballages est compact et relativement rigide.

En outre, on ménage avantageusement dans ledit premier flan deux lumières symétriques l'une de l'autre par rapport à ladite ligne de pliage médiane pour former ladite poignée. Ainsi, lorsqu'on plie ledit premier flan en deux selon la ligne de pliage médiane, les deux lumières viennent en vis-à-vis. Elles s'étendent transversalement et leur largeur permet le passage de la main pour pouvoir saisir les deux feuilles de carton ensemble.

Selon un mode de réalisation de l'invention particulièrement avantageux, N est compris entre 3 et 5. N est par exemple égale à 3, de manière à conditionner six emballages ensemble.

De plus, on fournit un second flan comprenant avantageusement : un panneau central sensiblement rectangulaire présentant, d'une part deux premiers côtés opposés et deux seconds côtés opposés et d'autre part une lumière centrale s'étendant d'un desdits seconds côtés à l'autre ; deux premiers volets articulés respectivement sur lesdits premiers côtés et présentant chacun deux languettes de liaison opposées ; deux seconds volets articulés respectivement sur lesdits seconds côtés. Et on dresse lesdits premiers volets et lesdits seconds volets par rapport audit panneau rectangulaire pour les relier ensemble au moyen desdites languettes de liaison opposées de manière à fournir ladite jupe en carton.

Selon un mode de mise en oeuvre préféré, on conforme directement la jupe en carton sur les deux rangées des N emballages réunies ensemble de manières à pouvoir les maintenir plus étroitement les uns contre les autres. De la sorte, les deux feuilles de carton adossées l'une à l'autre sont verrouillées entre les deux rangées de N emballages.

Selon un autre objet, il est proposé un ensemble d'emballages conditionnés conformément au procédé d'emballage ci-dessus.

D'autres particularités et avantages de l'invention ressortiront à la lecture de la description faite ci-après de modes de réalisation particuliers de l'invention, donnés à titre indicatif mais non limitatif, en référence aux dessins annexés sur lesquels :
[Fig. 1] est une vue schématique de dessus d'un premier élément nécessaire à la mise en oeuvre du procédé selon l'invention ;
[Fig. 2] est une vue schématique de dessus d'un second élément pour la mise en oeuvre du procédé selon l'invention ;
[Fig. 3] est une vue schématique en perspective de trois quarts d'un troisième élément nécessaire à la mise en oeuvre du procédé selon l'invention ;
[Fig. 4] est une vue schématique en perspective illustrant une étape de mise en oeuvre du procédé selon l'invention ;
[Fig. 5] est une vue schématique en perspective illustrant une autre étape de mise en oeuvre du procédé selon l'invention ;
[Fig. 6] est une vue schématique en perspective montrant encore une autre étape de mise en oeuvre du procédé selon l'invention ;
[Fig. 7] est une vue schématique en perspective montrant une ultime étape de mise en oeuvre du procédé selon l'invention ; et,
[Fig. 8] est une vue schématique en coupe droite selon le plan VIII - VIII illustré sur la [Fig. 7].

La [Fig. 1] montre un premier flan 10 découpé dans une plaque ou une bande de carton ondulé. Le carton ondulé est par exemple à double face, soit une feuille cannelée en prise entre deux feuilles lisses.

Le premier flan 10 est sensiblement rectangulaire et il présente une longueur L s'étendant entre deux premiers bords opposés 11, 13. Il présente également une largeur I s'étendant entre deux seconds bords opposés 15, 17. La longueur L est par exemple comprise entre 240 mm et 260 mm, tandis que largeur I est comprise entre 210 mm et 230 mm.

Le premier flan 10 présente, sur le sens de sa largeur, deux bordures opposées 12, 14 délimitées respectivement par deux premières lignes de pliage 16, 18. Aussi, il présente une ligne de pliage médiane 20 s'étendant parallèlement et à équidistance des deux premières lignes de pliage 16, 18.

En outre, le premier flan 10 présente, d'une part trois premiers évidements 22, 24, 26 ménagés dans l'une 12 des deux bordures opposées 12, 14 à équidistance les uns des autres et de l'une 16 des deux premières lignes de pliage 16, 18, et d'autre part, trois seconds évidements 28, 30, 32 ménagés dans l'autre 14 des deux bordures opposées 12, 14 à équidistance les uns des autres et de l'autre 18 des deux premières lignes de pliage 16, 18. Ces évidements 22, 24, 26, 28, 30, 32 sont de forme circulaire. Ils présentent un diamètre compris entre 30 mm et 40 mm par exemple.

On observera que évidements 22, 24, 26, 28, 30, 32 définissent respectivement une portion de bord libre 25, en forme d'arc, le long de leur ligne de pliage correspondante 16, 18. On expliquera le rôle de ces portions de bord libre 25 dans la suite de la description.

Ils sont par exemple espacés les uns des autres, de centre à centre, d'une distance comprise entre 70 mm et 80 mm, et sont écartés respectivement des premières lignes de pliage 16, 18 d'une distance comprise par exemple entre 5 mm et 10 mm.

De plus, le premier flan 10 présente deux lumières oblongues 34, 36 s'étendant selon la largeur I du premier flan 10 sensiblement à équidistance des deux seconds bords opposés 15, 17 et sensiblement symétriquement l'une de l'autre par rapport à la ligne de pliage médiane 20.

Les dimensions du premier flan 10 et de ces différents éléments sont liées à ses conditions d'utilisation. Et elles pourraient être adaptées en fonction de celles-ci.

On se reportera à présent sur la [Fig. 2] montrant un second flan 38 en carton permettant également la mise en oeuvre du procédé selon l'invention. Le second flan 38 est réalisé avantageusement en carton ondulé double face également.

Le second flan 38 comprend un panneau rectangulaire central 40 présentant deux grands côtés opposés l'un de l'autre 42, 44, et deux petits côtés opposés l'un de l'autre 46, 48.

Aussi, le panneau rectangulaire central 40 présente un évidement longitudinal 50 s'étendant d'un des petits côtés 46 à l'autre petit côté 48. L'évidement longitudinal 50 présente une largeur sensiblement voisine par exemple, d'une demi-largeur du panneau rectangulaire central 40. En revanche, il est situé à équidistance des deux grands côtés opposés 42, 44.

Le panneau rectangulaire central 40 présente par exemple, une largeur voisine de 150 mm et une longueur voisine de 220 mm.

En outre, le second flan 38 comprend deux volets longitudinaux 52, 54 articulés respectivement sur les deux grands côtés opposés 42, 44 et deux volets transversaux 56, 58 respectivement articulés sur les deux petits côtés opposés 46, 48 du panneau rectangulaire central 40.

Et au surplus, les deux volets longitudinaux 52, 54 présentent chacun deux languettes de liaison opposées 60, 62 articulées respectivement à leurs deux extrémités opposées. Les languettes de liaison opposée 60, 62 sont articulées selon des lignes de pliage s'étendant dans le prolongement des deux petits côtés 46, 48 respectivement.

On se référera maintenant à la [Fig. 3] illustrant en perspective de 3/4 un emballage unitaire cylindrique 64 du type à pouvoir être conditionné selon le procédé conforme à l'invention.

L'emballage cylindrique 64 est à courbe directrice rectangulaire, sensiblement carrée, et il est réalisé à partir d'un tube cartonné. Ainsi, il présente un fond plat 66 et une extrémité supérieure opposée 68. Il présente également deux premières faces opposées l'une de l'autre 70, 72 et deux secondes faces opposées l'une de l'autre 74, 76.

Son extrémité supérieure 68 présente deux pans inclinés l'un vers l'autre, un premier pan incliné 78 et un second pan incliné 80 s'étendant respectivement dans le prolongement des deux premières faces opposées 70, 72. Les deux pans inclinés l'un vers l'autre 78, 80 se prolongent, au sommet de l'emballage 64, par deux bordures soudées ensemble 82, 84.

Par exemple, les deux pans inclinés 78, 20 le sont d'un angle voisin de 135° par rapport aux deux premières faces opposées 70, 72 qu'ils prolongent respectivement.

Les deux premières faces opposées 70, 72 et deux secondes faces opposées 74, 76 de l'emballage 64 présentent une largeur voisine de 70 mm et une hauteur voisine de 200 mm. De la sorte, l'emballage définit un volume sensiblement égal à 1 I.

On observera que les dimensions de l'emballage 64 conditionnent des dimensions des, premier 10 et second flans 38. Et les dimensions des éléments de ces derniers sont donc adaptées en fonction des dimensions de l'emballage 64.

Aussi, le premier pan incliné 78 présente un organe de bouchage à vis 86. Ce dernier présente un col fileté 88 serti à travers le premier pan incliné 78, et débouchant à l'intérieur de l'emballage 64. Il présente également un bouchon 90 vissé sur le col 88 pour fermer de manière étanche l'emballage 64.

On se référera à présent aux [Fig. 4], [Fig. 5], [Fig. 6], [Fig. 7], et [Fig. 8] afin de décrire le procédé de conditionnement d'une pluralité d'emballages cylindriques du type de celui représenté sur la [Fig. 3].

Ainsi, on fournit tout d'abord six emballages unitaires du même type que l'emballage représenté sur la [Fig. 3].

Ensuite, selon une étape de positionnement, on réunit les six emballages sur une surface plane 91, en deux rangées 92, 94 de trois emballages. Les emballages des deux rangées 92, 94 sont appliqués les uns contre les autres et respectivement, seconde face 74 contre seconde face 76 selon une première direction X, tandis que chacun des emballages de l'une des deux rangées 92, est appliqué contre un emballage de l'autre rangée 94, première face 70 contre première face 70, et selon une direction Y perpendiculaire à la direction X. Les autres premières faces 72 sont ainsi libres et s'étendent vers l'extérieur.

Et en outre, les six emballages sont orientés de manière à ce que les premiers pans inclinés 78 des emballages de l'une des rangées 92 viennent former un angle dièdre avec les premiers pans inclinés 78 des emballages de l'autre rangée 94 et aussi, que les organes de bouchage 86 des emballages de l'une des rangées 92 viennent s'étendre en regard des organes de bouchage 86 des emballages de l'autre rangée 94.

Concomitamment à cette étape de positionnement, ou bien avant cette étape, on procède à une étape de conformation du premier flan 10 illustré sur la [Fig. 1].

Ainsi, on le plie en deux demi-parties 96, 98 selon sa ligne de pliage médiane 20, puis on rabat les bordures 12, 14 à l'opposé l'une de l'autre respectivement suivant leur première ligne de pliage 16, 18 de manière à former des volets venant s'étendre sensiblement à 45° par rapport au deux demi-parties 96, 98. Comme on l'expliquera plus en détail ci-après, les bordures 12, 14 formant volets permettent l'accrochage des emballages 64.

Les deux demi-parties 96, 98 sont maintenues accolées ensemble, et le premier flan 10 ainsi plié est alors, selon une première étape d'ajustement, engagé entre les extrémités supérieures 68 des deux rangées d'emballage, de manière à venir appliquer les bordures 12, 14 formant volets respectivement contre les deux fois trois premiers pans inclinés 78 des emballages et à porter les organes de bouchage 86 à travers les évidements, ou orifices, 22, 24, 26, 28, 30, 32 des deux bordures 12, 14.

On retrouve ainsi sur la [Fig. 5] les deux rangées 92, 94 de trois emballages 64 accolées l'une à l'autre et le premier flan 10 plié engagé entre les extrémités supérieures 68.

Ensuite, on procède à une étape de conformation du second flan 38, et avantageusement, il est conformé directement sur les extrémités supérieures 68 des emballages 64.

Ainsi, on porte le second flan 38 au-dessus des deux rangées 92, 94 de trois emballages 64 de manière à ce que les deux demi-parties 96, 98 viennent s'étendre à travers l'évidement longitudinal 50 du panneau rectangulaire central 40, tandis que celui-ci vient s'appliquer sur les bordures soudées 82, 84 du sommet des emballages 64.

Puis on rabat d'abord les deux volets longitudinaux 52, 54 contre les faces libres 72 des deux rangées 92, 94 d'emballages 64, et ensuite les deux fois deux languettes de liaison opposées 60, 62 contre les deux fois deux secondes faces opposées 74, 76.

Ensuite, on encolle la surface libre des deux fois deux languettes de liaison opposées 60, 62, et on rabat les deux volets transversaux 56, 58 respectivement contre les deux fois deux languettes de liaison opposées 60, 62 encollées.

On solidarise ainsi les deux volets transversaux 56, 58 et les deux fois deux languettes de liaison opposées 60, 62 ensemble en formant une jupe 100 comme illustré sur la [Fig. 7].

On retrouve ainsi sur la [Fig. 7] les deux rangées 92, 94 de trois emballages 64 ceintes par la jupe 100 et que les deux demi-parties 96, 98 traversent. Les deux demi-parties 96, 98 sont accolées l'une à l'autre et les deux lumières oblongues 34, 36 sont en vis-à-vis et débouchent l'une dans l'autre de manière à former une poignée 102. On a ainsi formé un ensemble d'emballages 104 conditionnés selon le procédé conforme à l'invention.

On se référera à présent à la [Fig. 8] montrant en coupe selon le plan VIII - VIII de la [Fig. 7] l'ensemble d'emballages 104. Le plan de coupe VIII - VIII s'étend transversalement par rapport aux deux rangées 92, 94, afin de mettre en lumière les forces en presence lorsque l'ensemble d'emballages 104 est suspendu par sa poignée 102.

On retrouve ainsi les deux demi-parties 96, 98 du premier flan 10 accolées l'une à l'autre et s'étendant à travers de l'évidement longitudinal 50 du panneau central 40 du second flan 38.

Aussi, on retrouve les deux bordures 12, 14 formant volets inclinées sensiblement à 45° par rapport aux deux demi-parties 96, 98 respectivement et en applique contre les premiers pans inclinés 78 des extrémités supérieures 68 des emballages 64. Partant, on retrouve les organes de bouchage 86, lesquels s'étendent à travers les bordures 12, 14 formant volets par les orifices, non repérés ici pour la clarté du dessin. Les organes de bouchage 86, 70 sensiblement perpendiculairement aux bordures 12, 14 formant volets.

Ainsi, les portions de bord libre 25 des orifices du premier flan 10 viennent respectivement s'appliquer tangentiellement contre les organes de bouchage 86. De la sorte, la paroi circulaire des organes de bouchage 86, vient en appui contre les portions de bord libre 25 et tendent ainsi, par l'intermédiaire du poids des emballages 64, à entraîner les bordures 12, 14 en pivotement pour les écarter respectivement des deux demi-parties 96, 98. Le matériau carton des bordures 12, 14 est comprimé suivant des directions comprises dans les plans qu'elles définissent et elles résistent à cette compression.

Ces efforts tendent alors à provoquer l'écartement des deux rangées 92, 94 l'une de l'autre. Toutefois, ces efforts sont repris par la jupe 100, qui interdit alors c'est écartement.

De la sorte, les deux bordures 12, 14 formant volets, demeurent inclinées par rapport aux deux demi-parties 96, 98 correspondantes, et forment alors crochet par l'intermédiaire des portions de bord libre 25 pour retenir les emballages 64 de l'ensemble 104.

L'exemple présenté ici décrit deux rangées de trois emballages. On observera que le nombre d'emballages par rangées peut être supérieur, par exemple au nombre de cinq. En conséquence, la dimension des premier et second flans est adaptée.

## Revendications

1. Procédé de conditionnement d'emballage cylindrique à base rectangulaire (64), comprenant les étapes suivantes :
- on fournit 2N emballages (64), N étant supérieur à 1, chacun des emballages présentant une extrémité supérieure (68) et, deux premières (70, 72) et deux secondes (74, 76) faces respectivement opposées les unes des autres, ladite extrémité supérieure comprenant deux pans inclinés (78, 80) l'un vers l'autre s'étendant respectivement dans le prolongement desdites deux premières faces opposées (70, 72), et un organe de bouchage (86) s'étendant en saillie de l'un desdits pans (78) ;
- on réunit ensemble deux rangées (92, 94) de N emballages, seconde face contre seconde face et première face contre première face respectivement de façon que les organes de bouchage (86) des N emballages de l'une desdites rangées (92) viennent respectivement s'étendre en regard des organes de bouchage (86) des N emballages de l'autre desdites rangées (94) ;
- on fournit deux feuilles en carton (96, 98) adossées l'une à l'autre et présentant deux volets (12, 14) pliés à l'opposé l'un de l'autre respectivement selon deux lignes de pliage contiguës parallèles (16, 18), chacun desdits volets présentant N portions de bord libre (25) espacées les unes des autres suivant leur ligne de pliage ;
- on porte lesdites deux feuilles de carton entre lesdites deux rangées en appliquant lesdits deux volets (12, 14) respectivement contre les pans (78) des emballages des deux rangés, tandis que les 2N portions de bord libre viennent respectivement s'appliquer tangentiellement contre les 2N organes de bouchage ; et,
- on fournit une jupe (100) en carton pour venir coiffer lesdites deux rangées (92, 94) réunies de manière à maintenir lesdits 2N emballages ensemble, tandis que lesdites deux feuilles de carton (96, 98) adossées s'étendent à travers ladite jupe pour pouvoir former une poignée (102).

2. Procédé de conditionnement selon la revendication 1, **caractérisé en ce que** chacun desdits volets (12, 14) présentent N orifices (22, 24, 26 ; 28, 30, 32) espacées les uns des autres le long de leur ligne de pliage (16 ; 18), pour former lesdites portions de bord libre (25).

3. Procédé de conditionnement selon la revendication 1 ou 2, **caractérisé en ce qu'**on découpe un premier flan (10) sensiblement rectangulaire présentant deux bordures opposées formant les volets (12, 14), et **en ce qu'**on plie ledit premier flan en deux selon une ligne de pliage médiane (20) équidistante desdites bordures, tandis qu'on plie lesdites bordures à l'opposé l'une de l'autre, pour fournir lesdites deux feuilles en carton.

4. Procédé de conditionnement selon les revendications 2 et 3, **caractérisé en ce que** lesdites deux bordures opposées formant les volets (12, 14) comportent chacune une rangée de N évidements formant les N orifices.

5. Procédé de conditionnement selon la revendication 4, **caractérisé en ce que** lesdits évidements (22, 24, 26 ; 28, 30, 32) sont circulaires et d'un diamètre sensiblement supérieur au diamètre desdits organes de bouchage (86).

6. Procédé de conditionnement selon la revendication 4 ou 5, **caractérisé en ce que** lesdits évidements (22, 24, 26 ; 28, 30, 32) sont espacés les uns des autres d'une distance sensiblement égale à la distance s'étendant entre deux secondes faces d'un emballage (64).

7. Procédé de conditionnement selon l'une quelconque des revendications 3 à 6, **caractérisé en ce qu'**on ménage dans ledit premier flan (10) deux lumières symétriques l'une de l'autre par rapport à ladite ligne de pliage médiane (20) pour former ladite poignée (102).

8. Procédé de conditionnement selon l'une quelconque des revendications 1 à 7, **caractérisé en ce que** N est compris entre 3 et 5.

9. Procédé de conditionnement selon l'une quelconque des revendications 1 à 8, **caractérisé en ce qu'**on fournit un second flan (38) comprenant :
- un panneau central (40) sensiblement rectangulaire présentant, d'une part deux premiers côtés opposés et deux seconds côtés opposés et d'autre part une lumière centrale (50) s'étendant d'un desdits seconds côtés à l'autre ;
- deux premiers volets (52, 54) articulés respectivement sur lesdits premiers côtés et présentant chacun deux languettes de liaison opposées (60, 62) ;
- deux seconds volets (56, 58) articulés respectivement sur lesdits seconds côtés ;
et **en ce qu'**on dresse lesdits premiers volets (52, 54) et lesdits seconds volets (56, 58) par rapport audit panneau rectangulaire pour les relier ensemble au moyen desdites languettes de liaison opposées (60, 62) de manière à fournir ladite jupe en carton (100).

10. Ensemble d'emballages (104) conditionnés conformément au procédé selon l'une quelconque des revendications 1 à 9.

## Patentansprüche

1. Verfahren zum Verpacken von zylindrischen Verpackungen mit rechteckiger Grundfläche (64), das die folgenden Schritte umfasst:
- Bereitstellen von 2N Verpackungen (64), wobei N größer als 1 ist, wobei jede der Verpackungen ein oberes Ende (68) und zwei erste (70, 72) und zwei zweite (74, 76) Flächen aufweist, die jeweils einander gegenüberliegen, wobei das obere Ende zwei zueinander geneigte Teile (78, 80), die sich jeweils in der Verlängerung der beiden ersten gegenüberliegenden Flächen (70, 72) erstrecken, und ein Verschlusselement (86) umfasst, das sich über eines der Teile (78) hinaus erstreckt;
- Zusammenführen von zwei Reihen (92, 94) von N Verpackungen, wobei zweite Fläche an zweiter Fläche bzw. erste Fläche an erster Fläche anliegt, so dass die Verschlusselemente (86) der N Verpackungen einer der Reihen (92) jeweils gegenüber den Verschlusselementen (86) der N Verpackungen der anderen der Reihen (94) zum Erstrecken kommen;
- Bereitstellen von zwei Kartonbögen (96, 98), die aneinander gelehnt sind und zwei Klappen (12, 14) aufweisen, die entgegengesetzt zueinander jeweils entlang zweier paralleler, aneinandergrenzender Faltlinien (16, 18) gefaltet werden, wobei jede der Klappen N freie Kantenabschnitte (25) aufweist, die entlang ihrer Faltlinie voneinander beabstandet sind;
- Anordnen der beiden Kartonbögen zwischen den beiden Reihen, indem die beiden Klappen (12, 14) jeweils an die Teile (78) der Verpackungen der beiden Reihen angelegt werden, während die 2N freien Kantenabschnitte jeweils tangential die 2N Verschlusselemente zum Anliegen kommen; und
- Bereitstellen einer Kartoneinfassung (100), um die beiden miteinander verbundenen Reihen (92, 94) zu bedecken, um die 2N Verpackungen zusammenzuhalten, während sich die beiden aneinander gelehnten Kartonbögen (96, 98) durch die Einfassung erstrecken, um einen Griff (102) bilden zu können.

2. Verpackungsverfahren nach Anspruch 1, **dadurch gekennzeichnet, dass** jede der Klappen (12, 14) N Öffnungen (22, 24, 26; 28, 30, 32) aufweist, die entlang ihrer Faltlinie (16; 18) voneinander beabstandet sind, um die freien Kantenabschnitte (25) zu bilden.

3. Verpackungsverfahren nach Anspruch 1 oder 2, **dadurch gekennzeichnet, dass** ein erster Zuschnitt (10) im Wesentlichen rechteckig geschnitten wird, der zwei gegenüberliegende Ränder aufweist, die die Klappen (12, 14) bilden, und dass der erste Zuschnitt in der Mitte entlang einer mittleren Faltlinie (20), die in gleichem Abstand zu den Rändern verläuft, gefaltet wird, während die Ränder einander gegenüber gefaltet werden, um die beiden Kartonbögen bereitzustellen.

4. Verpackungsverfahren nach den Ansprüchen 2 und 3, **dadurch gekennzeichnet, dass** die beiden gegenüberliegenden Ränder, die die Klappen (12, 14) bilden, jeweils eine Reihe von N Aushöhlungen umfassen, die die N Öffnungen bilden.

5. Verpackungsverfahren nach Anspruch 4, **dadurch gekennzeichnet, dass** die Aushöhlungen (22, 24, 26; 28, 30, 32) kreisförmig sind und einen Durchmesser haben, der im Wesentlichen größer ist als der Durchmesser der Verschlusselemente (86).

6. Verpackungsverfahren nach Anspruch 4 oder 5, **dadurch gekennzeichnet, dass** die Aushöhlungen (22, 24, 26; 28, 30, 32) um einen Abstand voneinander beabstandet sind, der im Wesentlichen gleich dem Abstand ist, der sich zwischen zwei zweiten Flächen einer Verpackung (64) erstreckt.

7. Verpackungsverfahren nach einem der Ansprüche 3 bis 6, **dadurch gekennzeichnet, dass** im ersten Zuschnitt (10) zwei Aussparungen, die symmetrisch zueinander in Bezug auf die mittlere Faltlinie (20) sind, vorgesehen sind, um den Griff (102) zu bilden.

8. Verpackungsverfahren nach einem der Ansprüche 1 bis 7, **dadurch gekennzeichnet, dass** N zwischen 3 und 5 beträgt.

9. Verpackungsverfahren nach einem der Ansprüche 1 bis 8, **dadurch gekennzeichnet, dass** ein zweiter Zuschnitt (38) bereitgestellt wird, umfassend:
- eine zentrale Platte (40), die im Wesentlichen rechteckig ist und einerseits zwei erste gegenüberliegende Seiten und zwei zweite gegenüberliegende Seiten und andererseits eine zentrale Aussparung (50) aufweist, die sich von einer der zweiten Seiten zur anderen erstreckt;
- zwei erste Klappen (52, 54), die jeweils an den ersten Seiten angelenkt sind und jeweils zwei gegenüberliegende Verbindungslaschen (60, 62) aufweisen;
- zwei zweite Klappen (56, 58), die jeweils an den zweiten Seiten angelenkt sind;
und dadurch, dass die ersten Klappen (52, 54) und die zweiten Klappen (56, 58) in Bezug zu der rechteckigen Platte aufgestellt werden, um sie mit Hilfe der gegenüberliegenden Verbindungslaschen (60, 62) miteinander zu verbinden, um so die Kartoneinfassung (100) bereitzustellen.

10. Satz an Verpackungen (104), die gemäß dem Verfahren nach einem der Ansprüche 1 bis 9 verpackt werden.

## Claims

1. Method for packaging cylindrical packages with a rectangular base (64), comprising the following steps:
- 2N packages (64) are provided, N being greater than 1, each of the packages having an upper end (68) and two first (70, 72) and two second (74, 76) faces opposite one another respectively, said upper end comprising two panels (78, 80) inclined towards one another and extending respectively in extension of said two first opposite faces (70, 72), and a closure element (86) projecting from one of said panels (78);
- two rows (92, 94) of N packages are joined together, second face against second face and first face against first face respectively, such that the closure elements (86) of N packages of one of said rows (92) extend respectively opposite the closure elements (86) of N packages of the other of said rows (94);
- two cardboard sheets (96, 98) are provided which bear against one another and have two flaps (12, 14) folded opposite one another respectively along two contiguous parallel fold lines (16, 18), each of said flaps having N free edge portions (25) spaced apart from one another along their fold line;
- said two sheets of cardboard are carried between said two rows by applying said two flaps (12, 14) respectively against the panels (78) of the packages of the two rows, while the 2N free edge portions are applied respectively tangentially against the 2N closure elements, and
- a cardboard skirt (100) is provided for covering said two rows (92, 94) joined together so as to hold said 2N packages together, while said two sheets of cardboard (96, 98) bearing against one another extend through said skirt so as to be able to form a handle (102) .

2. Method for packaging according to claim 1, **characterized in that** each of said flaps (12, 14) has N apertures (22, 24, 26; 28, 30, 32) spaced apart from one another along their fold line (16; 18) to form said free edge portions (25).

3. Method for packaging according to claim 1 or 2, **characterized in that** a first substantially rectangular blank (10) with two opposite edges forming the flaps (12, 14) is cut out, and **in that** said first blank is folded in two along a median fold line (20) equidistant from said edges, whereas said edges are folded away from each other to provide said two sheets of cardboard.

4. Method for packaging according to claims 2 and 3, **characterized in that** said two opposite edges forming the flaps (12, 14) each include a row of N recesses forming the N apertures.

5. Method for packaging according to claim 4, **characterized in that** said recesses (22, 24, 26; 28, 30, 32) are circular and have a diameter substantially greater than the diameter of said closure elements (86).

6. Method for packaging according to claim 4 or 5, **characterized in that** said recesses (22, 24, 26; 28, 30, 32) are spaced apart from one another by a distance substantially equal to the distance extending between two seconds faces of a package (64).

7. Method for packaging according to any one of claims 3 to 6, **characterized in that** two apertures symmetrical to one another relative to said median folding line (20) are provided in said first blank (10) to form said handle (102).

8. Method for packaging according to any one of claims 1 to 7, **characterized in that** N is between 3 and 5.

9. Method for packaging according to any one of claims 1 to 8, **characterized in that** a second blank (38) is provided comprising:
- a substantially rectangular central panel (40) having, on the one hand, two opposite first sides and two opposite second sides and, on the other hand, a central aperture (50) extending from one of said second sides to the other;
- two first flaps (52, 54) articulated respectively with said first sides and each having two opposite connecting tabs (60, 62);
- two seconds flaps (56, 58) articulated respectively with said second sides;
and **in that** said first flaps (52, 54) and said seconds flaps (56, 58) are raised with respect to said rectangular panel to connect them together by means of said opposite connecting tabs (60, 62) so as to provide said cardboard skirt (100).

10. Set of packages (104) packaged according to any one of claims 1 to 9.
